# EUROPÄISCHE PATENTSCHRIFT

(11) **EP 1 208 056 B1**
(45) Veröffentlichungstag und Bekanntmachung des Hinweises auf die Patenterteilung: **24.11.2004**
(21) Anmeldenummer: 00967640.4
(22) Anmeldetag: 01.09.2000
(51) Int. Cl.: B65H 51/22

(54) **FADENLIEFERGERÄT**
YARN FEEDING DEVICE
DISTRIBUTEUR DE FIL

(30) Priorität: 02.09.1999 DE 19941889
(43) Veröffentlichungstag der Anmeldung: 29.05.2002
(73) Patentinhaber: IROPA AG, 6341 Baar (CH)
(72) Erfinder: JOSEFSSON, Pär, S-502 51 Boras (SE); BENGTSSON, Alf, S-510 20 Fritsla (SE)
(74) Vertreter: Grünecker, Kinkeldey, Stockmair & Schwanhäusser Anwaltssozietät
(86) Internationale Anmeldenummer: PCT/EP2000/008564
(87) Internationale Veröffentlichungsnummer: WO 2001/017885

(56) Entgegenhaltungen:
- WO-A-96/28594
- WO-A-99/14149
- DE-A- 19 850 782

## Beschreibung

Die Erfindung betrifft ein Fadenliefergerät der im Oberbegriff des Anspruchs 1 angegebenen Art.

Durch Vorbenutzung in der Praxis und z.B. aus WO/A-99/14149 sind Fadenliefergeräte mit verstellbarer Fadenseparation und einer Rücklaufsperre für das Aufwickelelement bekannt. Solche Fadenliefergeräte werden vorwiegend zur Verarbeitung speziellen Fadenmaterials eingesetzt, beispielsweise zum Liefern des Schussfadens beim Weben von Papier- oder Pappe-Filter- oder Formgeweben. Durch die Elastizität oder Steifigkeit des Fadenmaterials oder aufgrund bestimmter mechanischer Konditionen kann beim Anhalten des Wickelelements eine Tendenz zum Zurückdrehen des Wickelelements entgegen der Aufwickelrichtung auftreten. Dies kann zur Schlaufenbildung im Faden oder zum Überlappen der Fadenwindungen auf der Speichertrommel und damit zu Funktionsstörungen führen. Die Rücklaufsperre zwischen dem Motorgehäuse und der Antriebswelle oder in der Stütziagerung des Stütz-Stabkäfigs verhindert diese unerwünschte Rücklaufbewegung des Aufwickelelements. Die Fadenseparation, d.h., der Zwischenabstand jeweils zweier benachbarter Fadenwindungen auf der Speichertrommel, ist hierbei eine Maßnahme, die zur Fadenkontrolle bei speziellem Fadenmaterial außerordentlich wichtig ist. Da das Maß der Fadenseparation (pitch) nicht für alle Fadenqualitäten und Fadenarten gleich ist, sondern für jede Fadenart bzw. jedes Fadenmaterial individuell von unterschiedlichen Faktoren abhängt, wird das Maß der Fadenseparation verstellt, um für den jeweils verarbeiteten Faden optimale Voraussetzungen zu schaffen. Die Fadenseparation ergibt sich durch eine auf die Fadenwindungen auf der Speichertrommel aufgebrachte Vorschubbewegung in Richtung zum Abzugsende der Speichertrommel. Hierfür ist es gängiges Prinzip, mit der Antriebswelle im Vorschub-Stabkäfig einen exzentrischen und schräggestellten Zylinder rotieren zu lassen, der am auf dem Zylinder drehbar gelagerten Vorschub-Stabkäfig der stationär gehaltenen Speichertrommel Kippbewegungen erzeugt. Dank dieser Kippbewegungen treten die Stäbe des Vorschub-Stabkäfigs relativ zu den Stäben des Stütz-Stabkäfigs Bewegungen von der Aufwickelseite des Fadens her nach außen über die Stäbe der Stützstabtrommel vor, bewegen sich dabei nach vorne, ehe sie wieder hinter die Stäbe des Stütz-Stabkäfigs zurücktreten, ihre Bewegungsrichtung umkehren und zur Ausgangslage zurückkehren. Um das Ausmaß der Fadenseparation zu verstellen, wird entweder die Radialebene der maximalen Exzentrizität relativ zur Ebene der Schräglage des Zylinders um die Achse der Antriebswelle verdreht, um die Phasenversetzung zwischen diesen beiden Radialebenen zu verändern, oder wird bei einer gegebenen Phasenversetzung die Schräglage geändert. Bei dem ersten, technisch einfacheren Weg wird eine die schräge Zylinderfläche tragende Buchse auf einem an der Antriebswelle angeordneten oder an dieser geformten exzentrischen Element verdreht. Dabei wird die Buchse von außen festgehalten und wird die innenliegende Antriebswelle mit Hilfe des Aufwickelelementes in der einen oder anderen Drehrichtung verdreht. Die Rücklaufsperre lässt jedoch nur eine Drehung der Antriebswelle in einer Drehrichtung, nämlich der Aufwickelrichtung zu. Deshalb kann eine Verstellung der Fadenseparation in der gesperrten Drehrichtung durch einfaches Verdrehen der Antriebswelle mittels des Aufwickelelements nicht vorgenommen werden.

Der Erfindung liegt die Aufgabe zugrunde, ein Fadenliefergerät der eingangs genannten Art zu schaffen, bei dem trotz der Rücklaufsperre die Fadenseparation durch einfaches Verdrehen der Antriebswelle in jeder Drehrichtung vergrößert und verkleinert werden kann.

Die gestellte Aufgabe wird mit den Merkmalen des Anspruchs 1 gelöst.

Die Rücklaufsperre verhindert zwar nach wie vor die unerwünschte Rückdrehung des Aufwickelelements, da sich die Antriebswelle in Rückdrehrichtung über die Rücklaufsperre und den Vorschub-Stabkäfig an der stationären Speichertrommel abstützt. Demzufolge ist der gewünschte Sicherheitseffekt der Rücklaufsperre gegeben. Da jedoch zur Verstellung der Fadenseparation ohnedies der Vorschub-Stabkäfig festgehalten werden muss. während die Antriebswelle in der einen oder anderen Drehrichtung verdreht wird, lässt sich die Sperrwirkung der Rücklaufsperre in Rücklaufdrehrichtung gegebenenfalls mit heranziehen, um die relative Verdrehung zwischen den Ebenen der Schräglage und der Exzentrizität vorzunehmen. Dadurch ist es bequem nur durch Drehen der Antriebswelle beispielsweise von Hand und mittels des Aufwickelelements in der jeweils erforderlichen Richtung möglich, die Fadenseparation trotz der Rücklaufsperre zu vergrößern und zu verkleinern. Besonders bequem lässt sich eine Verstellung in der gesperrten Drehrichtung sogar ohne ein Hilfswerkzeug nur mittels der Rücklaufsperre, und damit sehr rasch, durchführen.

Baulich einfach und platzsparend ist die Rücklaufsperre in der Vorschublagerung angeordnet.

Da die relative Drehbewegung zwischen der Antriebswelle und dem stationären Vorschub-Stabkäfig zwischen dem Innen- und dem Außenring eines üblichen Wälzlagers oder zwischen Lagerflächen eines Gleitlagers stattfindet, ist es zweckmäßig, die Rücklaufsperre zwischen den Ringen bzw. den Lagerflächen vorzusehen. Dabei kann zweckmäßig ein handelsübliches, die Rücklaufsperre enthaltendes Lager verwendet werden. Die Rücklaufsperre kann mit selbsttätig nur bei oder vor einer unzulässigen Drehbewegung in Eingriff kommenden Sperrelementen ausgestattet sein, ähnlich dem Freilauf einer Fahrradantriebsnabe. Demzufolge kann die Rücklaufsperre als ein in einer Drehrichtung selbsttätig sperrender Dreh-Freilauf oder als eine in dieser Drehrichtung selbsttätig sperrende Überhol-Drehkupplung ausgebildet sein.

Alternativ kann die Rücklaufsperre jedoch auch zwischen der Vorschublagerung und der Antriebswelle vorgesehen werden, so dass die Vorschublagerung über die Rücklaufsperre auf der Antriebswelle bzw. dem verstellbaren Element des Fadenseparationsmechanismus abgestützt ist.

Als weitere Alternative kann die Rücklaufsperre parallel zur Vorschublagerung und neben dieser angeordnet sein. Die Sperrwirkung wird zwischen den Ringen bzw. Lagerflächen aufgebraucht, oder direkt zwischen dem auf der Antriebswelle drehverstellbaren Element und dem Vorschubstabkäfig.

Um die Fadenseparation bequem und feinfühlig verstellen zu können, sind die Exzenterachse und die Schrägachse relativ zueinander und/oder relativ zur Achse der Antriebswelle verstellbar.

Um eine manuell aufgebrachte Drehbewegung der Antriebswelle für die Verstellung nutzen zu können, werden die Exzenterachse und die Schrägachse relativ zueinander in Drehrichtung der Antriebswelle in jedem Drehsinn verstellt. Dabei ist es zweckmäßig, die Exzenterachse in die Antriebswelle zu integrieren und die Schrägachse durch ein von der Antriebswelle getrenntes, auf dieser drehverstellbar angeordnetes Element konstituieren zu lassen.

Bei einem Gleitlager könnten sogar die Lagerflächen schräg oder exzentrisch bezüglich der Achse der Auftriebswelle angeordnet sein. Dann bildete die innere Lagerschale das relativ zur Antriebswelle drehverstellbare Element für die Verstellung der Fadenseparation.

Durch die relative Drehverstellung wird die Phasenversetzung zwischen der Schräglage und der Exzentrizität geändert, woraus eine Vergrößerung oder Verkleinerung oder sogar vollständige Beseitigung der Fadenseparation resultiert.

Baulich einfach wird in dem Fadenseparations-Verstellmechanismus als drehverstellbares Element eine Buchse auf einer Tragfläche der Antriebswelle so angeordnet, dass sich zur Verstellung der Fadenseparation die Buchse auf der Antriebswelle verdrehen und in der jeweils gewünschten Position festsetzen lässt. Dabei kann entweder die Tragfläche an der Antriebswelle oder die Auflagefläche an der Buchse exzentrisch sein. Die jeweils andere der beiden Flächen ist dann schräggestellt.

Zweckmäßig ist die Vorschub-Lagerung drehfest auf der Buchse angeordnet und ist eine Dreh-Sperraufnahme vorgesehen, an der ein Verstellwerkzeug angreifen kann, um zur Verstellung der Fadenseparation die Buchse festzuhalten, wenn die Antriebswelle mittels des Aufwickelelements relativ zur Buchse verdreht wird.

Eine bequeme und einfache Handhabung ergibt sich mit einer verstellbaren Reibkupplung zwischen der Buchse und der Antriebswelle. Der Reibschluss der Reibkupplung braucht nur so stark zu sein, dass die zuverlässige Mitnahme der Buchse bei Drehung der Antriebswelle sichergestellt ist und auch die Rückdreh-Sperrkraft den Reibschluss nicht überwindet.

Für eine stabile Lagerung des Vorschub-Stabkäfigs sind mindestens zwei axial beabstandete Wälz- oder Gleitlager vorgesehen. Die Rücklaufsperre braucht jedoch nur in einem dieser Lager angeordnet zu werden. Allerdings könnten, falls dies für zweckmäßig gehalten wird, auch sämtliche Lager der Vorschublagerung mit Rücklaufsperren ausgestattet sein.

Zwecks einfacher Handhabung des Fadenliefergeräts bei einer Verstellung der Fadenseparation kann das Verstellwerkzeug ein im Frontende der Speichertrommel zwischen einer Eingriffsposition in die Dreh-Sperraufnahme und einer Passivposition verstellbarer Stift sein. Wird der Stift durch Federbelastung beispielsweise in die Passivposition beaufschlagt, dann ist der Einstellvorgang einfach, weil der Stift gegen die Federkraft in die Eingriffsposition gedrückt zu werden braucht, ehe die Antriebswelle entsprechend verdreht wird, und anschließend der Stift selbsttätig unter der Federkraft wieder in die Passivposition zurückkehrt.

Um eine zu weite Verstellung zu verhindern, sollte zweckmäßigerweise eine den relativen Dreh-Verstellhub der Buchse auf der Antriebswelle begrenzende Anschlagvorrichtung vorgesehen sein.

Anhand der Zeichnung wird eine Ausführungsform des Erfindungsgegenstandes erläutert. Es zeigen:
- Fig. 1: einen Längsschnitt durch für die Erfindung wesentliche Komponenten eines Fadenliefergeräts mit verstellbarer Fadenseparation und Rücklaufsperre.

Ein Fadenliefergerät F in Fig. 1 weist ein Motorgehäuse 1 auf, in dem ein Elektromotor 2 angeordnet ist, der eine Antriebswelle W um eine Achse X in einer Drehrichtung antreibt. An der Antriebswelle W ist ein Aufwickelelement 3 angebracht, beispielsweise als Aufwickelrohr, das schräg nach außen von der bis dorthin hohlen Antriebswelle W wegstrebt und außerhalb des Motorgehäuses 1 endet. Das Aufwickelelement 3 ist hier in eine sogenannte Wickelscheibe 4 eingegliedert, die von der Antriebswelle W getragen wird und sich zwischen dem Motorgehäuse 1 und einer über die Antriebswelle W am Motorgehäuse 1 abgestützten Speichertrommel 6 befindet. Die Antriebswelle W fungiert als Träger der Speichertrommel 6 und hat zu diesem Zweck eine koaxiale Verlängerung 5.

Die Speichertrommel 6 ist aus zwei ineinandergreifenden Stabkäfigen zusammengesetzt, nämlich aus einem Stützstabkäfig 7 mit axialen, in Umfangsrichtung beabstandeten Stäben 8, und einem Vorschub-Stabkäfig 28 mit axialen und in den Zwischenräumen zwischen den Stäben 8 liegenden Stäben 9. Der Stütz-Stabkäfig 7 besitzt ein stationäres Frontende 24 und ist auf einer Nabe 10 angeordnet, die mit einer zur Achse X der Antriebswelle W koaxialen Stütz-Lagerung 11 (z.B. zwei Wälzlagern) drehbar auf der Verlängerung 5 gelagert ist.

Um die Speichertrommel 6 gegen Mitdrehen mit der rotierenden Antriebswelle W zu hindern, sind im Motorgehäuse 1 und in der Nabe 10 miteinander kooperierende Permanentmagneten 12, 13, wie an sich bekannt, vorgesehen.

Die Stäbe 9 des Vorschub-Stabkäfigs 28 sind an einer gemeinsamen Nabe 14 angebracht, die mittels einer zur Achse X der Antriebswelle W exzentrischen und schrägen Vorschub-Lagerung 15 drehbar auf einer auf der Antriebswelle W angeordneten Buchse B abgestützt ist. Die Buchse B sitzt auf einer bezüglich der Achse X exzentrischen, zylindrischen Auflagefläche 16, die auf der Verlängerung 5 geformt oder von einem nicht gezeigten, dort angebrachten Glied gebildet wird. Die Exzenterachse X1 der Auflagefläche 16 ist um ein Maß e von der Achse X beabstandet. Eine außen an der Buchse B geformte, zylindrische Auflagefläche 17 ist bezüglich der Achsen X und X1 schräggestellt (angedeutet durch die strichpunktierte Schrägachse X2).

In der Zeichnung sind die Exzenterachse X1 und die Schrägachse X2 in der Zeichnungsebene liegend angedeutet. Um zwischen Fadenwindungen des auf die Speichertrommel 6 vom Aufwickelelement 3 aufgewickelten Fadens Y die Fadenseparation Z zu erzielen, muss jedoch zwischen der Ebene, in der die Achsen X, X1 liegen, und der Ebene, in der die Schrägachse X2 liegt, eine Phasenversetzung in Drehrichtung der Antriebswelle W vorgesehen sein. Um die Fadenseparation Z vergrößern, verkleinern oder vollständig beseitigen zu können, wird diese Phasenversetzung zwischen der Schrägachse X2 und der Exzenterachse X1 in der jeweiligen Drehrichtung verändert. Zwischen der Buchse B und der Antriebswelle W ist eine Reibkupplung R vorgesehen, beispielsweise in Form eines das freie Stirnende der Buchse B beaufschlagenden Federpakets 19, das durch eine in das zurückgesetzte freie Ende der Antriebswelle W eingesetzte Spannschraube 18 vorgespannt ist und die Buchse B mit einem vorbestimmbaren Drehwiderstand mit der Antriebswelle W kuppelt. Außerdem ist in der Vorschub-Lagerung 15 eine Dreh-Sperraufnahme 21 vorgesehen, beispielsweise an einem Ringflansch 20, der z.B. mit der Buchse B drehfest verbunden sein kann.

Im stationären Frontende 24 der Speichertrommel 6 ist ein Verstellwerkzeug 22 in Form eines gegen Federkraft aus der gezeigten Passivposition in eine Eingriffsposition in die Dreh-Aufnahme 21 einbringbaren Stiftes vorgesehen. Die Vorschub-Lagerung 15 besteht bei der gezeigten Ausführungsform aus zwei axial beabstandeten Wälzlagern, von denen das dem freien Ende der Antriebswelle W zugewandte Wälzlager 29 mit einer Rücklaufsperre D ausgestattet ist. Das Wälzlager 29 weist einen Innenring 25 und einen Außenring 26 und dazwischen angeordnete Wälzkörper 27 auf. Auch die Rücklaufsperre D ist wirkungsmäßig zwischen dem Innenring und dem Außenring 25, 26 eingegliedert. Alternativ könnte die Vorschublagerung 15 ein oder zwei Gleitlager mit zusammenwirkenden Gleitflächen aufweisen.

Obwohl der Detailaufbau der Rücklaufsperre D nicht gezeigt ist, ist darauf hinzuweisen, dass es sich um einen handelsüblichen Dreh-Freilauf oder eine Überhol-Drehkupplung mit selbsttätig in einen Sperreingriff tretenden Sperrelementen handelt. Bei der gezeigten Ausführungsform ist die Rücklaufsperre D in die Vorschub-Lagerung 15 integriert. Es ist denkbar, die Rücklaufsperre in das in Fig. 1 linke Wälzlager einzugliedern oder sogar beide Wälzlager mit einer Rücklaufsperre auszustatten. Femer ist es möglich, die Rücklaufsperre D zwischen dem Innenring 25 und der Buchse B vorzusehen, oder parallel zum jeweiligen Lager neben diesem.

Schließlich ist zwischen der Buchse B und der Antriebswelle W eine Anschlagvorrichtung 30 zum Begrenzen des Drehhubs der Buchse B relativ zur Antriebswelle W vorgesehen.

Im Betrieb des Fadenliefergeräts F bringt das Abwickelelement 3 den Faden Y auf die Speichertrommel 6. Zufolge der mit der Antriebswelle rotierenden, schrägen und exzentrischen Auflagefläche 17 der Buchse B führt der Innenring 25 eine rotierende Taumelbewegung aus. Da der stationäre Stütz-Stabkäfig 7 über die Permanentmagneten 12, 13 gegen ein Mitdrehen mit der Antriebswelle W gehindert wird, ist über die sich aneinander abstützenden Stäbe 8 und 9 auch der Vorschub-Stabkäfig am Mitdrehen gehindert. Zwischen dem Innenring 25 und dem Außenring 26 findet eine Drehbewegung in nur einer Drehrichtung statt, wobei Kippbewegungen aus der Taumelbewegung des Innenrings 25 auf die Stäbe 9 übertragen werden, die den Vorschub der Fadenwindungen und die eingestellte Fadenseparation Z bewirken.

Wird der Elektromotor 2 stillgesetzt, dann kann beispielsweise unter dem im Faden herstellenden Zug die Tendenz zu einer Rücklaufbewegung des Aufwickelelementes 3 entgegengesetzt zur normalen Aufwickelrichtung auftreten. Die Rücklaufsperre D kuppelt jedoch den Innenring 25 mit dem Außenring 26 und stützt die Antriebswelle W in dieser unzulässigen Drehrichtung an der Nabe 14 des Vorschub-Stabkäfigs 28 ab. Eine Rücklaufbewegung unterbleibt.

Ist die Fadenseparation Z zu verstellen, d.h. zu vergrößern, zu verkleinern oder vollständig zu beseitigen, dann wird bei stillgesetztem Elektromotor 2 durch Drehen der Scheibe 4 und gleichzeitiges Drücken auf einen frontseitigen Druckknopf das Werkzeug 22 in die Dreh-Sperraufnahme 21 eingebracht. Als Folge des Reibschlusses der Reibkupplung R lässt sich die Antriebswelle W bzw. die Scheibe 4 nicht mehr weiterdrehen. Erst nachdem der Reibwiderstand der Reibkupplung R überwunden ist, dreht sich die Tragfläche 16 mit der Antriebswelle W innerhalb der Buchse B, die über das Werkzeug 22 gesperrt ist. Innerhalb des durch die Anschlagvorrichtung 30 vorgegebenen Drehhubs kann die jeweils gewünschte Einstellung der Fadenseparation Z aufgesucht werden. Wird das Werkzeug 22 losgelassen bzw. der in der Frontseite 24 versenkt angeordnete, das Werkzeug 22 betätigende Knopf, dann stellt die Rückstellfeder das Werkzeug 22 in die gezeigte Passivposition zurück, gegebenenfalls unterstützt durch eine leichte Drehbewegung der Scheibe 4 in der einen oder anderen Drehrichtung. Dann ist das Fadenliefergerät wieder funktionsbereit.

Alternativ zum gezeigten Verstellwerkzeug 22 könnte auch von außen zwischen die ineinandergreifenden Stäbe 8, 9 oder durch einen der Stäbe hindurch ein Verstellwerkzeug in eine dann modifizierte Dreh-Sperraufnahme 21 eingeführt werden, um die Buchse B festzuhalten. Im übrigen wirkt die Rücklaufsperre D in einer Drehrichtung der Antriebswelle W parallel zum Verstellwerkzeug 22. Dies bedeutet, dass auch die Rücklaufsperre D in dieser Drehrichtung die Buchse B drehfest am Vorschub-Stabkäfig 28 und damit an der Speichertrommel 6 abstützt. Falls also nur eine Verstellung der Fadenseparation Z erforderlich ist, die eine Drehbewegung der Welle W in der an sich gesperrten Rücklaufdrehrichtung bedingt, dann braucht das Verstellwerkzeug 22 gar nicht betätigt zu werden. Diese Verstellung kann unter Nutzen der Sperrwirkung der Rücklaufsperre D durchgeführt werden.

Sofern die Arbeitsdrehrichtung des Aufwickelelements 3 umgekehrt werden soll, wäre entweder das Wälzlager 29 mit der Rücklaufsperre D umzudrehen oder ein entsprechendes Wälzlager 29 mit einer entgegengesetzt wirkenden Rücklaufsperre einzubauen.

## Patentansprüche

1. Fadenliefergerät (F) mit stationärer Speichertrommel (6) und verstellbarer Fadenseparation (Z), mit einem Motorgehäuse (1), in dem eine Antriebswelle (W) eines Aufwickelelements (3) gelagert ist, die einen Träger für die Speichertrommel (6) bildet, wobei die Speichertrommel (6) zwei ineinandergreifende Stabkäfige (7, 28) aufweist, von denen der eine als Stütz-Stabkäfig (7) eine zur Antriebswelle (W) koaxiale StützLagerung (11) aufweist, während der andere als Vorschub-Stabkäfig (28) eine zur Antriebswelle (W) exzentrische und schräge Vorschub-Lagerung (15) aufweist, und mit einer Rücklaufsperre (D) für das Aufwickefelement (3), **dadurch gekennzeichnet, dass** die Rücklaufsperre (D) zwischen dem Vorschub-Stabkäfig (28) und der Antriebswelle (W) vorgesehen ist.

2. Fadenliefergerät nach Anspruch 1, **dadurch gekennzeichnet, dass** die Rücklaufsperre (D) in der Vorschub-Lagerung (15) angeordnet ist.

3. Fadenliefergerät nach Anspruch 1, **dadurch gekennzeichnet, dass** die Vorschub-Lagerung (15) wenigstens ein Wälzlager (29) mit einem Außenring (26) und einem Innenring (25) aufweist, und dass die Rücklaufsperre (D) zwischen dem Außenring und dem Innenring bzw. zwischen den Lagerflächen angeordnet ist.

4. Fadenliefergerät nach Anspruch 1, **dadurch gekennzeichnet, dass** die Rücklaufsperre (D) zwischen der Vorschub-Lagerung (15) und der Antriebswelle (W) vorgesehen ist.

5. Fadenliefergerät nach Anspruch 1, **dadurch gekennzeichnet, dass** die Rücklaufsperre (D) parallel zur Vorschublagerung (15) und neben dieser angeordnet ist.

6. Fadenliefergerät nach Anspruch 1, **dadurch gekennzeichnet, dass** die Rücklaufsperre (D) ein in einer Drehrichtung selbsttätig sperrender Dreh-Freilauf oder eine Überhol-Drehkupplung ist.

7. Fadenliefergerät nach Anspruch 1, **dadurch gekennzeichnet, dass** die Schräglage und die Exzentrizität der Vorschub-Lagerung (15) durch eine zur Achse (X) der Antriebswelle (W) parallele Exzenterachse (X1) und durch eine zur Achse (X) der Antriebswelle (W) windschiefe Schrägachse (X2) definiert sind, und dass die Exzenterachse (X1) und die Schrägachse (X2) relativ zueinander und/oder relativ zur Achse (X) der Antriebswelle verstellbar sind.

8. Fadenliefergerät nach Anspruch 7, **dadurch gekennzeichnet, dass** die Exzenterachse (X1) und die Schrägachse (X2) relativ zueinander in Drehrichtung der Antriebswelle (W), und in jedem Drehsinn, verstellbar sind.

9. Fadenliefergerät nach Anspruch 1, **dadurch gekennzeichnet, dass** auf einer schrägen oder exzentrischen Tragfläche (16) der Antriebswelle (W) eine Buchse (B) angeordnet ist, die am Außenumfang eine exzentrische oder schräge Auflagefläche (17) für den Innenring (25) der Vorschub-Lagerung (15) aufweist, und dass die Buchse (B) auf der Antriebswelle (W) in verschiedene Drehpositionen drehbar und in diesen Drehpositionen festsetzbar ist.

10. Fadenliefergerät nach Anspruch 9, **dadurch gekennzeichnet, dass** bei der Vorschub-Lagerung (15) bzw. der Buchse (B) eine Dreh-Sperraufnahme (21) für ein Verstellwerkzeug (22) vorgesehen ist, mittels dessen zur Verstellung der Fadenseparation (Z) die Buchse (B) über die Drehsperraufnahme (21) relativ zur sich drehenden Antriebswelle (W) festhaltbar.

11. Fadenliefergerät nach Anspruch 9, **dadurch gekennzeichnet, dass** die Buchse (B) über eine verstellbare Reibkupplung (R) mit der Antriebswelle (W) gekoppelt ist.

12. Fadenliefergerät nach wenigstens einem der vorhergehenden Ansprüche, **dadurch gekennzeichnet, dass** die Vorschub-Lagerung (15) zwei axial beabstandete Wälz- oder Gleitlager (29) aufweist, und dass die Rücklaufsperre (D) in nur einem der Wälz- oder Gleitlager (29) vorgesehen ist, vorzugsweise nahe dem dem Motorgehäuse (1) abgewandten Ende der Buchse (B).

13. Fadenliefergerät nach Anspruch 10, **dadurch gekennzeichnet, dass** das Verstellwerkzeug (22) ein im stationären Frontende (29) der Speichertrommel (6) zwischen einer Passivposition und einer Eingriffsposition in die Dreh-Sperraufnahme (21) verstellbares Glied, vorzugsweise ein gegen Federbelastung einschiebbarer Stift ist.

14. Fadenliefergerät nach Anspruch10, **dadurch gekennzeichnet, dass** zwischen der Buchse (B) und der Antriebswelle (W) eine den relativen Verstellhub der Buchse (B) begrenzende Anschlagvorrichtung (30) vorgesehen ist.

## Claims

1. Yarn feeding device (F) comprising a stationary storage drum (6) operating with adjustable yarn separation (Z), a motor housing (1) supporting a drive shaft (W) of a winding element (3) and forming a carrier (5) of the storage drum (6) the storage drum (6) comprising two interengaging rod cages (7, 28), one of which being a supporting rod cage (7) including a support bearing (11) coaxial to the drive shaft (W), the other of which being an advancing rod cage (28) including an advance bearing (15) situated eccentrically and oblique in relation to the drive shaft (W), and a backturn detent (D) for the winding element (3), **characterized in that** the backturn detent (D) is arranged between the advancing rod cage (28) and the drive shaft (W).

2. Yarn feeding device as in claim 1, **characterized in that** the backturn detent (D) is provided in the advancing bearing (15).

3. Yam feeding device as in claim 1, **characterized in that** the advancing bearing (15) comprises at least one roller bearing (29) having an outer race (26) and an inner race (25), and that the backtum detent (D) is arranged between the outer race and the inner race or between the bearing surfaces, respectively.

4. Yam feeding device as in claim 1, **characterized in that** the backtum detent (D) is arranged between the advanceing bearing (15) and the drive shaft (W).

5. Yarn feeding device as in claim 1, **characterized in that** the backturn detent (D) is arranged parallel to and at the side of the advancing bearing (15).

6. Yam feeding device as in claim 1, **characterized in that** the backturn detent (D) is a freewheel automatically locking in one direction of rotation, or is an overhauling rotational clutch.

7. Yarn feeding device as in claim 1, **characterized in that** the oblique position and the eccentricity of the advancing bearing (15) are defined by an eccenter axis (X1) parallel to an axis (X) of the drive shaft (W) and by an axis (X2) which is skew relative to the axis (X) of the drive shaft (W), and that the eccenter axis (X1) and the skew axis (X2) are adjustable relative to each other and/or relative to the axis (X) of the drive shaft (W), respectively.

8. Yarn feeding device as in claim 7, **characterized in that** the eccenter axis (X1) and the skew axis (X2) are adjustable relative to each other in the rotational direction of said drive shaft (W) and in each direction of rotation.

9. Yarn feeding device as in claim 1, **characterized in that** a bushing (B) is provided on a skew or eccentric support surface (16) of the drive shaft (W), the bushing (B) comprising at its periphery an eccentric or skew support surface (17) for the inner race (25) of the advancing bearing (15), and that the bushing (B) is rotatable to different rotational positions on the drive shaft (W) and is fixable in these rotational positions.

10. Yarn feeding device as in claim 9, **characterized in that** a rotation locking socket (21) for an adjustment tool (22) is provided in the vicinity of the advancing bearing (15) or the bushing (B), respectively, by means of which tool and socket the bushing (B) is lockable in relation into the rotating drive shaft (W) for changing the yam separation (Z).

11. Yarn feeding device as in claim 9, **characterized in that** the bushing (B) is coupled to the drive shaft (W) via an adjustable friction clutch (R).

12. Yarn feeding device as in at least one of the preceding claims, **characterized in that** the advancing bearing (15) comprises two axially spaced roller bearings or plain bearings (29), and that the backtum detent (D) is provided in only one of the roller bearings or of the plain bearings (29), preferable close to the bushing end which is remote from the motor housing (1).

13. Yarn feeding device as in claim 10, **characterized in that** the adjustment tool (22) is constituted by a member which is adjustable within the stationary front end (29) of the storage drum (6) between a passive position and an engaging position with engagement into the rotation locking socket (21), preferably a pin which can be pushed inwardly counter to spring load.

14. Yarn feeding device as in claim 10, **characterized in that** a stopping assembly (30) for limiting the relative adjustment stroke of the bushing (B) is located between the bushing (B) and the drive shaft (W).

## Revendications

1. Distributeur de fil (F) à tambour de stockage (6) stationnaire et séparation de fil (Z) réglable, avec un boîtier de moteur (1) dans lequel un arbre d'entraînement (W) d'un élément d'enroulement (3) est monté à rotation, arbre formant un support pour le tambour de stockage (6), le tambour de stockage (6) présentant deux cages en tiges (7, 28) s'engageant l'une dans l'autre, dont l'une présente, en tant que cage en tiges d'appui (7), un palier d'appui (11) coaxial par rapport à l'axe d'entraînement (W), tandis que l'autre, en tant que cage d'appui d'avancement (28), présente un palier d'avancement (15), excentrique par rapport à l'arbre d'entraînement (W) et oblique, et avec un blocage de retenue (D) pour l'arbre d'enroulement (3), **caractérisé en ce que** le blocage de retenue (D) est prévu entre la cage en tiges d'avancement (28) et l'arbre d'entraînement (W).

2. Distributeur de fil selon la revendication 1, **caractérisé en ce que** le blocage de retenue (D) est disposé dans le palier d'avancement (15).

3. Dispositif de fil selon la revendication 1, **caractérisé en ce que** le palier d'avancement (15) présente au moins un palier à roulement (29), avec une bague extérieure (26) et une bague intérieure (25), et **en ce que** le blocage de retenue (D) est disposé entre la bague extérieure et la bague intérieure ou entre les faces de palier.

4. Dispositif de fil selon la revendication 1, **caractérisé en ce que** le blocage de retenue (D) est prévu entre le palier d'avancement (15) et l'arbre d'entraînement (W).

5. Dispositif de fil selon la revendication 1, **caractérisé en ce que** le blocage de retenue (D) est disposé parallèlement au palier d'avancement (15) et à côté de celui-ci.

6. Dispositif de fil selon la revendication 1, **caractérisé en ce que** le blocage de retenue (D) est une roue libre rotative, se bloquant automatiquement dans un sens de rotation, ou bien un accouplement rotatif différentiel.

7. Dispositif de fil selon la revendication 1, **caractérisé en ce que** la position oblique et l'excentricité du palier d'avancement (15) sont définies par un axe d'excentrique (X1) parallèle à l'axe (X) de l'arbre d'entraînement (W) et par un axe oblique (X2) incliné par rapport à l'axe (X) de l'arbre d'entraînement (W), et **en ce que** l'axe d'excentrique (X1) et l'axe oblique (X2) sont réglables l'un par rapport à l'autre et/ou par rapport à l'axe (X) de l'arbre d'entraînement

8. Dispositif de fil selon la revendication 7, **caractérisé en ce que** l'axe excentrique (X1) et l'axe oblique (X2) sont réglables l'un par rapport à l'autre dans le sens de rotation de l'arbre d'entraînement (W) et dans chaque sens de rotation.

9. Dispositif de fil selon la revendication 1, **caractérisé en ce que**, sur une face support (16), oblique ou excentrique, de l'arbre d'entraînement (W) est disposée une douille (B) présentant, sur la périphérie extérieure, une face de pose (17) excentrique ou oblique, pour la bague intérieure (25) du palier d'avancement (15), et **en ce que** la douille (B) est susceptible de tourner en différentes positions de rotation sur l'arbre d'entraînement (W) et est susceptible d'être fixée à ces positions en rotation.

10. Dispositif de fil selon la revendication 9, **caractérisé en ce que**, concernant le palier d'avancement (15), respectivement concernant la douille (B), est prévu un logement de blocage en rotation (21) pour un outil de réglage (22), au moyen duquel, pour régler la séparation des fils (Z), la douille (B) peut être fixée par rapport à l'arbre d'entraînement (W) rotatif, par l'intermédiaire du logement de blocage en rotation (21).

11. Dispositif de fil selon la revendication 9, **caractérisé en ce que** la douille (B) est couplée à l'arbre d'entraînement (W) par un embrayage à friction (R) réglable.

12. Dispositif de fil selon au moins l'une des revendications précédentes, **caractérisé en ce que** le palier d'avancement (15) présente deux paliers à roulement ou à glissement (29) espacés axialement, et **en ce que** le blocage de retenue (D) est prévu dans un seul des paliers à roulement ou à glissement (29), de préférence à proximité de l'extrémité, opposée au boîtier de moteur (1), de la douille (B).

13. Dispositif de fil selon la revendication 10, **caractérisé en ce que** l'outil de réglage (22) est un organe, réglable dans l'extrémité avant (29) stationnaire du tambour de stockage (6), entre une position passive et une position d'engagement dans le logement de blocage en rotation (21), de préférence est une tige pouvant être introduite à l'encontre d'une sollicitation élastique.

14. Dispositif de fil selon la revendication 10, **caractérisé en ce qu'**un dispositif de butée (30), limitant la course de réglage relative de la douille (B), est prévu entre la douille (B) et l'arbre d'entraînement (W).
